# FASCICULE DE BREVET EUROPEEN

(11) **EP 4 229 280 B1**
(45) Date de publication et mention de la délivrance du brevet: **18.09.2024**
(21) Numéro de dépôt: 21805564.8
(22) Date de dépôt: 13.10.2021
(51) Int. Cl.: F01D 25/24

(54) **MODULE DE TURBOMACHINE COMPORTANT DES PLAQUES DE VERROUILLAGE DE PAIRES DE GOUJONS**
TURBOMASCHINENMODUL MIT PLATTEN ZUM VERRIEGELN VON LASCHENPAAREN
TURBOMACHINE MODULE COMPRISING PLATES FOR LOCKING PAIRS OF LUGS

(30) Priorité: 19.10.2020 FR 2010726
(43) Date de publication de la demande: 23.08.2023
(73) Titulaire: SAFRAN AIRCRAFT ENGINES, 75015 Paris (FR)
(72) Inventeur: DELAPORTE, Nicolas Daniel, 77550 MOISSY-CRAMAYEL (FR); GIGUET, Antoine, 77550 MOISSY-CRAMAYEL (FR); BENBOUDA, Mostafa, 77550 MOISSY-CRAMAYEL (FR)
(74) Mandataire: Gevers & Orès
(86) Numéro de dépôt international: PCT/FR2021/051778
(87) Numéro de publication internationale: WO 2022/084604

(56) Documents cités:
- WO-A1-2017/013349
- DE-T5- 112015 002 713
- FR-A1- 3 090 052
- US-A1- 2003 118 399

## Description

### Domaine technique de l'invention

L'invention se rapporte au domaine des turbomachines et plus particulièrement aux modules de turbomachine qui les constituent.

### Arrière-plan technique

De manière connue, une turbomachine est réalisée, lors de son montage final, par un assemblage de modules comportant des modules de compresseur, de chambre de combustion, et de turbine qui sont assemblés les uns avec les autres. Chaque module comporte un élément fixe, ou stator, recevant un élément mobile en rotation, ou rotor, porteur d'aubes de compresseur ou de turbine selon que le module est un module de compresseur ou de turbine. Le stator est constitué d'un assemblage de carters tubulaires qui comportent pour leur fixation des brides annulaires assemblées les unes aux autres par boulonnage.

Typiquement, les brides annulaires des carters tubulaires sont assemblées les unes avec les autres par des goujons et des écrous.

Ainsi, l'assemblage d'une première bride annulaire d'un premier carter tubulaire avec une deuxième bride annulaire d'un deuxième carter tubulaire est réalisé au moyen d'une série de goujons qui sont reçus de manière fixe dans la première bride annulaire, et plus particulièrement dans des écrous prisonniers qui sont fixés au dos de cette première bride annulaire afin d'en être solidaires. L'assemblage est également réalisé au moyen d'une série d'écrous correspondants serrés au dos de la deuxième bride annulaire. Plus particulièrement, la première bride, porteuse de goujons, reçoit la deuxième bride dont des perçages sont enfilés sur les goujons, puis la deuxième bride annulaire est boulonnée sur la première au moyen des écrous qui sont reçus à l'extrémité des goujons.

Cet assemblage est soumis en fonctionnement à d'importantes vibrations et contraintes thermiques qui soumettent les liaisons boulonnées à des contraintes pouvant entraîner leur desserrage.

Pour éviter de tels phénomènes, il est courant de proposer des moyens d'immobilisation en rotation des goujons, ceci afin d'éviter qu'ils ne s'échappent des écrous prisonniers dans lesquels ils sont reçus.

À cet effet, les extrémités des goujons comportent généralement un tronçon intermédiaire de forme hexagonale destiné à être immobilisé en rotation. Pour chaque goujon, ce tronçon intermédiaire est immobilisé en rotation par rapport à la deuxième bride au moyen d'une plaque de verrouillage sensiblement transversale, qui comporte un orifice de forme hexagonale reçu sur le tronçon intermédiaire de forme hexagonale, et un corps s'étendant transversalement par rapport à l'axe C, qui est immobilisé pour interdire la rotation de ladite plaque et celle du goujon. Le corps comporte deux pattes radiales, qui s'étendent jusqu'à la périphérie de la deuxième bride annulaire sur laquelle les deux pattes radiales sont emboîtées. De ce fait, le corps, qui est immobilisé par rapport à la deuxième bride annulaire, interdit la rotation du tronçon intermédiaire de forme hexagonale du goujon, et par suite, la rotation du goujon.

Dans les turbomachine actuelles, on utilise une plaque de verrouillage pour chaque goujon, ce qui pénalise fortement le poids global d'un tel assemblage. En outre, une telle plaque de verrouillage doit être réalisée par usinage ce qui en augmente le coût. Enfin, l'assemblage des premières et deuxième brides nécessite, du fait de la mise en place des plaques de verrouillage, des temps de montage élevés ce qui augmente le coût final d'un tel assemblage.

Il n'a par ailleurs pas été envisagé de substituer aux plaques de verrouillage un disque ou plaque unique de verrouillage comportant tous les orifices hexagonaux, car d'une part les goujons ne sont généralement pas répartis angulairement de manière uniforme sur la périphérie des brides, ce qui imposerait un montage relatif des brides selon une position angulaire déterminée, et car d'autre part le coût de fabrication d'un tel disque ou d'une telle plaque et les usinages associés rendraient son coût de fabrication prohibitif.

D'autre part, une tôle de ventilation est généralement interposée axialement entre les brides annulaires, et cette tôle est fixée sur la deuxième bride annulaire au moyen de vis dont des extrémités font saillie à partir d'une face externe de la deuxième bride. La présence de ces vis imposerait d'effectuer dans une telle plaque ou un tel disque de verrouillage des usinages supplémentaires pour qu'il puisse être en appui sur la deuxième bride.

Selon une autre conception connue de l'état de la technique, on a proposé dans le document US2003/0118399-A1 une plaque de verrouillage emprisonnant deux goujons angulairement consécutifs. Toutefois une telle plaque n'est pas compatible avec les vis en saillie précitées.

Il existe donc un réel besoin pour une plaque de verrouillage économique à réaliser, facile à monter, et pouvant être adaptée à différents entraxes de goujons et à la présence de vis de fixation en saillie.

### Résumé de l'invention

L'invention remédie à l'inconvénient des plaques de verrouillage connues de l'état de la technique en proposant une plaque de verrouillage simplifiée qui est immobilisée au moyen d'un appui commun entre au moins deux goujons.

A cet effet, l'invention propose un module de turbomachine d'aéronef, comportant un premier carter tubulaire d'axe X, muni d'une première bride annulaire, et un deuxième carter tubulaire d'axe X, muni d'une deuxième bride annulaire, assemblée à la première bride annulaire par une pluralité de goujons d'axes C parallèles à l'axe X, répartis autour de l'axe X, chaque goujon traversant la deuxième bride, et comportant une extrémité qui fait saillie à partir d'une face externe de la deuxième bride et qui est apte à recevoir un écrou de serrage, chaque goujon comportant en outre un tronçon intermédiaire de forme hexagonale, ledit module de turbomachine comportant au moins une plaque de verrouillage appliquée sur la deuxième bride annulaire, qui comporte un premier orifice reçu sur ledit tronçon intermédiaire et dont au moins deux parois opposées coopèrent avec ledit tronçon intermédiaire de forme hexagonale, ladite plaque rapportée comportant un corps s'étendant transversalement par rapport à l'axe C, qui est immobilisé pour interdire la rotation de ladite plaque et celle du goujon autour de son axe C, chaque plaque étant rapportée sur deux goujons immédiatement voisins et le corps comportant à cet effet, à l'opposé du premier orifice, un second orifice qui est reçu sur un tronçon intermédiaire d'un goujon immédiatement voisin et dont au moins deux parois opposées coopèrent avec ledit tronçon intermédiaire de forme hexagonale du goujon immédiatement voisin, caractérisé en ce que le module de turbomachine comporte une tôle annulaire fixée entre lesdites première et deuxième brides, par des vis d'axes B qui sont réparties autour de l'axe X parallèlement audit axe X, et qui sont agencées chacune angulairement entre deux goujons consécutifs, lesdites vis comportant chacune une extrémité en saillie de la face externe de la deuxième bride, qui est reçue avec jeu dans un évidement formé dans ledit corps s'étendant transversalement de chaque plaque rapportée,

Selon d'autres caractéristiques du module de turbomachine :
- chaque goujon est reçu de manière fixe dans la première bride,
- les parois opposées des premier et second orifices sont parallèles à une direction passant par les axes des goujons, et au moins un goujon peut coulisser dans au moins des premier et second orifices selon ladite direction,
- au moins une des premier et second orifices est un orifice ouvert en forme de U qui débouche à une extrémité du corps et qui comporte deux parois de fond, complémentaires de deux pans du tronçon intermédiaire de forme hexagonale, qui relient les deux parois opposées,
- les premier et second orifices sont identiques et débouchent à l'opposé l'un de l'autre à des extrémités opposées du corps,
- un des premier et second orifices est de forme hexagonale, complémentaire du tronçon intermédiaire de forme hexagonale du goujon,
- au moins un des premier et second orifices présente la forme d'un trou oblong délimité par les deux parois opposées et, à chacun de ses extrémités, par une paroi de jonction,
- un des premier et second orifices est de forme hexagonale et l'autre des premier et second orifices est en forme de trou oblong, les orifices étant agencés à des extrémités opposées du corps,
- un des premier et second orifices est de forme hexagonale et l'autre des premier et second orifices est une orifice ouvert en forme de U, les orifices étant agencés à des extrémités opposées du corps.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig. 1] La figure 1 est une vue en coupe de l'assemblage d'un premier et d'un second carter tubulaire,
[Fig. 2] La figure 2 est une vue en perspective d'une plaque de verrouillage selon l'état de la technique en appui sur une deuxième bride annulaire et reçue sur un goujon d'une première bride annulaire,
[Fig. 3] La figure 3 est une vue en perspective de l'assemblage des première et deuxièmes brides annulaires,
[Fig. 4] La figure 4 est une vue en perspective de la deuxième bride annulaire, nue, équipée de la seule tôle annulaire,
[Fig.5] La figure 5 est une vue de face d'un premier mode de réalisation de l'invention comportant une plaque de verrouillage de deux goujons comportant deux orifices ouverts en forme de U,
[Fig.6] La figure 6 est une vue de face d'un deuxième mode de réalisation de l'invention comportant une plaque de verrouillage de deux goujons comportant un orifice hexagonal et un orifice comportant un trou oblong.

### Description détaillée de l'invention

Dans la description qui va suivre, des chiffres de référence identiques désignent des pièces identiques ou ayant des fonctions similaires.

On a représenté à la figure 1 une partie d'un module de turbomachine d'aéronef. De manière connue un module de turbomachine comporte un rotor, généralement porteur d'aubes (non représentées) entouré par un stator constitué d'un assemblage de carters tubulaires assemblés les uns aux autres. Par exemple, un tel assemblage comporte une série de carters tubulaires associés à différents étages d'une turbine haute pression, un carter inter turbines TCF (acronyme anglo-saxon de Turbine Center Frame), et une série de carters tubulaires associés à différents étages d'une turbine basse pression. La figure 1 illustre, de manière non limitative de l'invention, le détail de l'assemblage d'un premier carter tubulaire 12 d'axe X, qui est ici un carter de turbine basse pression, avec un carter tubulaire 14, également d'axe X, qui est un carter inter-turbines TCF. Il sera compris que cette disposition n'est pas limitative de l'invention et que l'invention pourrait concerner l'assemblage de deux carters tubulaires quels qu'ils soient.

Le premier carter tubulaire 12 est muni d'une première bride annulaire 16, et le deuxième carter tubulaire 14 est muni d'une deuxième bride annulaire 18, assemblée à la première bride annulaire 16 par l'intermédiaire d'une pluralité de goujons d'axes C parallèles à l'axe X, répartis autour de l'axe X. La première bride annulaire 16 est par exemple centrée dans la deuxième bride annulaire 18 au moyen d'une collerette annulaire 20 qui s'étend à partir de la deuxième bride 18 et qui reçoit la périphérie de la première bride 16. Sur la figure 1, on a représenté un unique goujon 24.

Chaque goujon 24 est reçu de manière fixe dans la première bride 16. Il pourrait par exemple être reçu dans un taraudage non débouchant de la première bride 16, Toutefois, de préférence, le goujon 24 est reçu dans un écrou prisonnier 26. Il traverse les première et deuxième brides, et comporte une extrémité 28 faisant saillie à partir d'une face 30 de la deuxième bride 18. Le goujon 24 reçoit à son extrémité 28 un écrou de serrage 32, représenté aux figures 1 et 3.

Le goujon 24 comporte en outre un tronçon intermédiaire 34 de forme polygonale, qui est destiné à permettre l'immobilisation du goujon 24 en rotation. Sur les figures, on a représenté un tronçon intermédiaire 34 de forme hexagonale, mais il sera compris que cette configuration n'est pas limitative de l'invention et qu'il pourrait s'agir par exemple d'un tronçon intermédiaire cannelé ou de section carrée.

Pour permettre l'immobilisation en rotation du goujon 24 par l'intermédiaire de son tronçon intermédiaire 34, le module de turbomachine comporte au moins une plaque de verrouillage 36, qui est appliquée sur la deuxième bride annulaire 18 et qui est rapportée sur chaque goujon 24.

Comme l'illustre la figure 2, cette plaque de verrouillage 36 comporte un premier orifice 38, qui est reçu sur ledit tronçon intermédiaire 34 du goujon 24 et qui est traversé par celui-ci. Ce premier orifice 38 comporte au moins deux parois opposées 58 qui coopèrent avec le tronçon intermédiaire 34 de forme hexagonale,

Conventionnellement, l'orifice 38 est conformé sous la forme d'un orifice 38 de forme polygonale, ici hexagonale, qui est complémentaire du tronçon intermédiaire 34 de forme polygonale, et qui est emboîté sur ledit tronçon intermédiaire 34. Ici l'orifice 38 comporte donc trois paires de parois opposées 58 correspondant aux six pans de la forme hexagonale.

La plaque de verrouillage 36 comporte par ailleurs au moins un corps 40, s'étendant transversalement par rapport à l'axe C, qui est immobilisé pour interdire la rotation de la plaque de verrouillage 36 et par conséquent, celle du goujon 24.

Selon l'état de la technique, le corps 40 comporte deux pattes 42 recourbées qui sont destinées à prendre appui sur la périphérie 44 de la deuxième bride annulaire 18.

Le module de turbomachine peut également comporter, comme l'illustre la figure 1, une plaque de support 45 qui est interposée sur le goujon 24 entre la plaque de verrouillage 36 et l'écrou 32.

Dans cette configuration, chaque goujon 24 est par conséquent immobilisé en rotation par l'intermédiaire d'une plaque de verrouillage 36. Il est donc nécessaire d'utiliser autant de plaques de verrouillage 36 que de goujons 24. Cette configuration grève le coût d'assemblage du module de turbomachine, en induisant de nombreuses opérations d'assemblage. En outre, une telle plaque de verrouillage 36 est généralement réalisée par usinage pour que ses pattes recourbées 42 coopèrent avec la périphérie 44 de la deuxième bride annulaire 18 et elle est à cet effet particulièrement coûteuse.

L'invention remédie à cet inconvénient en proposant une plaque de verrouillage simplifiée et utilisant un autre appui.

Conformément à l'invention, comme représenté aux figures 5 et 6, pour permettre l'immobilisation en rotation d'un goujon 24a par l'intermédiaire de son tronçon intermédiaire 34a, le module de turbomachine comporte comme précédemment une plaque de verrouillage 36, qui est appliquée sur la deuxième bride annulaire 18 et qui est rapportée sur chaque goujon 24a.

Cette plaque de verrouillage 36 comporte un premier orifice 38a, reçu sur le tronçon intermédiaire 34a et dont au moins deux parois opposées 58a coopèrent avec ledit tronçon intermédiaire 34 de forme hexagonale,

La plaque de verrouillage 36 comporte comme précédemment au moins un corps 40, s'étendant transversalement par rapport à l'axe C, qui est immobilisé pour interdire la rotation de la plaque de verrouillage 36 et par conséquent, celle du goujon 24a.

Pour proposer un autre appui, conformément à l'invention, chaque plaque 36 est rapportée sur le goujon 24a mais aussi sur un goujon 24b immédiatement voisin. A cet effet, le corps 40 comporte, à l'opposé du premier orifice 38a, un second orifice 38b qui est reçu sur un tronçon intermédiaire 34b du goujon immédiatement voisin 24b. Le second orifice 38b comporte au moins deux parois opposées 58b qui coopèrent avec le tronçon 34b intermédiaire de forme hexagonale du goujon 24b immédiatement voisin.

De manière connue, comme l'illustrent les figures 1 et 4, le module de turbomachine peut comporter une tôle annulaire 46 qui est montée entre les première et deuxième brides 16,18. Cette tôle 46 joue un rôle de tôle d'isolation. La tôle 46 fixée à au moins la deuxième bride 18 par des vis 48 d'axes B qui sont parallèles à l'axe X, et sont réparties autour de l'axe X. Chaque vis 48 est disposée angulairement entre deux goujons consécutifs. Sur la figure 4, on aperçoit ainsi une vis 48 agencée entre deux perçages 50 de la deuxième bride 18 destinés à permettre le passage des goujons 24.

Chaque vis 48 comporte une extrémité 52 en saillie de la face externe 30 de la deuxième bride 18.

Il est donc avantageux que le montage des plaques 36 de verrouillage de la turbomachine n'interfère pas avec cette extrémité 52 en saillie.

Dans un montage conventionnel, chaque plaque de verrouillage 36 étant indépendante, les extrémités 52 en saillie des vis 48 n'interfèrent pas avec ces plaques 36 de verrouillage.

Selon l'invention, il est en revanche nécessaire que le corps 40 s'étendant transversalement de chaque plaque 36 rapportée comporte au moins un évidement 54 dans lequel l'extrémité 52 en saille de la vis 48 est reçue avec jeu. Cette configuration permet de garantir le montage de la plaque 36 autour de l'extrémité de la vis.

Avantageusement, la plaque 36 est adaptable à différents entraxes de goujons 24a, 24b. Il est ainsi possible d'équiper des modules de turbomachines de tailles différentes avec des plaques 36 d'une même taille.

Pour permettre cette adaptabilité, les parois opposées 58a, 58b des premier et second orifices 38a, 38b sont parallèles à une direction T passant par les axes C des goujons 24a, 24b et au moins un des goujons 24a, 24b peut coulisser dans au moins un des premièr et second orifices 38a, 38b selon ladite direction T.

Par exemple, comme l'illustre la figure 5, au moins un des premier et second orifices, ici en l'occurrence les deux orifices 38a, 38b sont des orifices ouverts en forme de U dont chacun débouche à une extrémité correspondante 60a, 60b du corps 40. Ainsi les orifices 38a, 38b débouchent aux extrémités opposées 60 a et 60b.

Les orifices 38a, 38b comportent chacune deux parois de fond 62a, 32b, complémentaires de deux pans du tronçon intermédiaire 34a, 34b de forme hexagonale, qui relient les deux parois opposées 58a, 58b. La plaque 36 peut donc immobiliser au moins deux et jusqu'à quatre des six pans de chaque tronçon intermédiaire hexagonal 34a, 34b.

Dans un premier mode de réalisation qui a été représenté à la figure 5, les premier et second orifices 38a, 38b sont identiques et ils débouchent à l'opposé l'un de l'autre aux extrémités 60a, 60b opposées du corps 40.

La plaque 36 peut donc être disposée sur toute paire de goujons 24a, 24b dont l'entraxe est au moins égal à a une distance minimale selon laquelle les tronçons intermédiaires 34a sont en appui contre les parois 62a, 62b, et pour tout entraxe supérieur tant que les goujons 24a, 24b ne s'échappent pas des orifices 38a, 38b. Pour des entraxes de goujons 24a, 24b selon lesquels les tronçons intermédiaires 34a ne sont en appui contre les parois 62a, 62b, la plaque 36 a donc une latitude de coulissement dans la direction T mais est immobilisée par le serrage des écrous 32.

Comme l'illustre la figure 6, au moins un des premier ou second orifices 38a ou 38b peut être de forme hexagonale, complémentaire du tronçon intermédiaire 34a ou 34b de forme hexagonale du goujon 24a, 24b, tandis que l'autre orifice offre une latitude de mouvement suivant la direction T afin de permettre l'adaptabilité à différents entraxes. L'autre orifice peut ainsi être un orifice ouvert en forme de U tel que décrit précédemment en référence à la figure 5.

Toutefois, pour proposer cette latitude de mouvement, comme l'illustre la figure 6, au moins un des premier et second orifices 38a, 38b peut aussi présenter la forme d'un trou oblong délimité par les deux parois opposées et, à chacune de ses extrémités, par une paroi de jonction. Sur la figure 5, on a représenté un orifice 38b présentant la forme d'un trou oblong délimité par les deux parois opposées 58b et, à chacune de ses extrémités, par une paroi de jonction en arc de cercle 64b.

Ainsi, sur la figure 6, on a représenté un deuxième mode de réalisation de l'invention comportant un premier orifice 38a de forme hexagonale et un second orifice 38b en forme de trou oblong, les orifices 38a, 38b étant agencés à des extrémités opposées du corps 40.

Il sera compris que le corps 40 pourrait aussi comporter deux orifices 38a, 38b en forme de trous oblongs, tant que ces orifices comportent des parois opposées 58a, 58b parallèles à la direction T passant par les axes C des goujons 24a, 24b.

L'invention permet donc d'immobiliser en rotation les goujons 24a, 24b de liaison de carters tubulaires en réduisant le nombre de plaques de verrouillage.

## Revendications

1. Module de turbomachine d'aéronef, comportant un premier carter (12) tubulaire d'axe X, muni d'une première bride (16) annulaire, et un deuxième carter (14) tubulaire d'axe X, muni d'une deuxième bride (18) annulaire, assemblée à la première bride (16) annulaire par une pluralité de goujons (24, 24a, 24b) d'axes C parallèles à l'axe X, répartis autour de l'axe X, chaque goujon traversant la deuxième bride (18), et comportant une extrémité (28) qui fait saillie à partir d'une face externe (30) de la deuxième bride (18) et qui est apte à recevoir un écrou de serrage (32), chaque goujon (24, 24a, 24b) comportant en outre un tronçon intermédiaire (34, 34a, 34b) de forme hexagonale,
ledit module de turbomachine comportant au moins une plaque (36) de verrouillage appliquée sur la deuxième bride annulaire (18), qui comporte un premier orifice (38, 38a) reçu sur ledit tronçon intermédiaire (34, 34a) et dont au moins deux parois opposées (58, 58a) coopèrent avec ledit tronçon intermédiaire (34, 34a) de forme hexagonale, ladite plaque rapportée (36) comportant un corps (40) s'étendant transversalement par rapport à l'axe C, qui est immobilisé pour interdire la rotation de ladite plaque (36) et celle du goujon (24, 24a, 24b) autour de son axe (C),
chaque plaque (36) étant rapportée sur deux goujons immédiatement voisins (24a, 24b) et le corps (40) comportant à cet effet, à l'opposé du premier orifice (38a), un second orifice (38b) qui est reçu sur un tronçon intermédiaire (34b) d'un goujon (24b) immédiatement voisin et dont au moins deux parois opposées (58b) coopèrent avec ledit tronçon intermédiaire (38b) de forme hexagonale du goujon (24b) immédiatement voisin,
**caractérisé en ce qu'**il comporte une tôle annulaire (46) fixée entre lesdites première et deuxième brides (16, 18) par des vis (48) d'axes B qui sont réparties autour de l'axe X parallèlement audit axe X, et qui sont agencées chacune angulairement entre deux goujons consécutifs (24), lesdites vis (48) comportant chacune une extrémité en saillie (52) d'une face externe (30) de la deuxième bride, qui est reçue avec jeu dans un évidement formé dans ledit corps (40) s'étendant transversalement de chaque plaque de verrouillage (36) rapportée.

2. Module de turbomachine selon la revendication précédente, **caractérisé en ce que** les parois opposées (58a, 58b) des premier et second orifices (38a, 38b) sont parallèles à une direction (T) passant par les axes (C) des goujons (24a, 24b) et **en ce qu'**au moins un goujon (24b) peut coulisser dans au moins un des premier et second orifices (38a, 38b) selon ladite direction (T).

3. Module de turbomachine selon la revendication précédente, **caractérisé en ce que** au moins un des premier et second orifices (38a, 38b) est un orifice ouvert en forme de U qui débouche à une extrémité (60a, 60b) du corps (40) et qui comporte deux parois (62a, 62b) de fond, complémentaires de deux pans du tronçon intermédiaire (34a, 34b) de forme hexagonale, qui relient les deux parois opposées (58b).

4. Module de turbomachine selon la revendication précédente, **caractérisé en ce que** les premier et second orifices (38a, 38b) sont identiques et débouchent à l'opposé l'un de l'autre à des extrémités opposées (60a, 60b) du corps (40).

5. Module de turbomachine selon la revendication 2, **caractérisé en ce qu'**un des premier et second orifices (38a, 38b) est de forme hexagonale, complémentaire du tronçon intermédiaire (34a) de forme hexagonale du goujon (24a).

6. Module de turbomachine selon la revendication 2, **caractérisé en ce qu'**au moins un des premier et second orifices(38b) présente la forme d'un trou oblong délimité par les deux parois opposées (58b) et, à chacun de ses extrémités, par une paroi de jonction (64b).

7. Module de turbomachine selon les revendications 5 et 6 prises en combinaison, **caractérisé en ce qu'**un des premier et second orifices (34a) est de forme hexagonale et **en ce que** l'autre des premier et second orifices (38b) est en forme de trou oblong, les orifices étant agencés à des extrémités opposées du corps.

8. Module de turbomachine selon les revendications 3 et 5 prises en combinaison, **caractérisé en ce qu'**un des premier et second orifices (34a) est de forme hexagonale et l'autre des premier et second orifices est un orifice ouvert en forme de U, les orifices étant agencés à des extrémités opposées du corps (40).

## Patentansprüche

1. Turbotriebwerkmodul eines Luftfahrzeugs, umfassend ein erstes rohrförmiges Gehäuse (12) mit Achse X, das mit einem ersten ringförmigen Flansch (16) ausgestattet ist, und ein zweites rohrförmiges Gehäuse (14) mit Achse X, das mit einem zweiten ringförmigen Flansch (18) ausgestattet ist, der über eine Vielzahl von Stiftschrauben (24, 24a, 24b) mit Achsen C parallel zur Achse X, die um die Achse X verteilt sind, an den ersten ringförmigen Flansch (16) angefügt ist, wobei jede Stiftschraube den zweiten Flansch (18) durchquert und ein Ende (28) umfasst, das von einer Außenseite (30) des zweiten Flansches (18) hervorsteht und das geeignet ist, eine Klemmmutter (32) aufzunehmen, wobei jede Stiftschraube (24, 24a, 24b) weiter einen Zwischenabschnitt (34, 34a, 34b) mit hexagonaler Form umfasst,
wobei das Turbotriebwerkmodul weiter mindestens eine am zweiten ringförmigen Flansch (18) angebrachte Verriegelungsplatte (36) umfasst, die eine erste Öffnung (38, 38a) umfasst, die am Zwischenabschnitt (34, 34a) aufgenommen ist und bei der mindestens zwei gegenüberliegende Wände (58, 58a) mit dem Zwischenabschnitt (34, 34a) mit hexagonaler Form zusammenwirken, wobei die angestückte Platte (36) einen sich quer zur Achse C erstreckenden Körper (40) umfasst, der immobilisiert ist, um die Drehung der Platte (36) und jener der Stiftschraube (24, 24a, 24b) um ihre Achse (C) zu verhindern,
wobei jede Platte (36) auf zwei unmittelbar benachbarten Stiftschrauben (24a, 24b) angestückt ist und der Körper (40) zu diesem Zweck gegenüber der ersten Öffnung (38a) eine zweite Öffnung (38b) umfasst, die an einem Zwischenabschnitt (34b) einer unmittelbar benachbarten Stiftschraube (24b) aufgenommen ist und bei der mindestens zwei gegenüberliegende Wände (58b) mit dem Zwischenabschnitt (38b) mit hexagonaler Form der unmittelbar benachbarten Stiftschraube (24b) zusammenwirken,
**dadurch gekennzeichnet, dass** es ein ringförmiges Blech (46) umfasst, das durch Schrauben (48) mit Achsen B, die um die Achse X parallel zur Achse X verteilt sind und die jeweils winkelig zwischen zwei aufeinanderfolgenden Stiftschrauben (24) angeordnet sind, zwischen dem ersten und dem zweiten Flansch (16, 18) befestigt ist, wobei die Schrauben (48) jeweils ein von der Außenseite (30) des zweiten Flansches hervorstehenden Ende (52) umfassen, das mit einem Spiel in einer im Körper (40) gebildeten Ausnehmung aufgenommen ist, die sich quer zu jeder angestückten Verriegelungsplatte (36) erstreckt.

2. Turbotriebwerkmodul nach dem vorstehenden Anspruch, **dadurch gekennzeichnet, dass** die gegenüberliegenden Wände (58a, 58b) der ersten und der zweiten Öffnung (38a, 38b) in einer durch die Achsen (C) der Stiftschrauben (24a, 24b) verlaufenden Richtung (T) parallel sind und dadurch, dass mindestens eine Stiftschraube (24b) in mindestens eine der ersten und der zweiten Öffnung (38a, 38b) entlang der Richtung (T) gleiten kann.

3. Turbotriebwerkmodul nach dem vorstehenden Anspruch, **dadurch gekennzeichnet, dass** mindestens eine der ersten und der zweiten Öffnung (38a, 38b) eine U-förmig geöffnete Öffnung ist, die zu einem Ende (60a, 60b) des Körpers (40) führt und die zwei zu zwei Seiten des Zwischenabschnitts (34a, 34b) mit hexagonaler Form komplementäre Bodenwände (62a, 62b) umfasst, die die zwei gegenüberliegenden Wände (58b) verbinden.

4. Turbotriebwerkmodul nach dem vorstehenden Anspruch, **dadurch gekennzeichnet, dass** die erste und die zweite Öffnung (38a, 38b) identisch sind und einander gegenüberliegend zu gegenüberliegenden Enden (60a, 60b) des Körpers (40) führen.

5. Turbotriebwerkmodul nach Anspruch 2, **dadurch gekennzeichnet, dass** eine der ersten und der zweiten Öffnung (38a, 38b) hexagonal, komplementär zum Zwischenabschnitt (34a) mit hexagonaler Form der Stiftschraube (24a) ist.

6. Turbotriebwerkmodul nach Anspruch 2, **dadurch gekennzeichnet, dass** mindestens eine der ersten und der zweiten Öffnung (38b) die Form eines länglichen Lochs aufweist, das durch die zwei gegenüberliegenden Wände (58b) und an jedem seiner Enden durch eine Verbindungswand (64b) begrenzt ist.

7. Turbotriebwerkmodul nach den Ansprüchen 5 und 6 zusammengenommen, **dadurch gekennzeichnet, dass** eine der ersten und der zweiten Öffnung (34a) hexagonal ist und dadurch, dass die andere der ersten und der zweiten Öffnung (38b) die Form eines länglichen Lochs aufweist, wobei die Öffnungen an gegenüberliegenden Enden des Körpers angeordnet sind.

8. Turbotriebwerkmodul nach den Ansprüchen 3 und 5 zusammengenommen, **dadurch gekennzeichnet, dass** eine der ersten und der zweiten Öffnung (34a) hexagonal ist und die andere der ersten und der zweiten Öffnung (38b) eine U-förmig geöffnete Öffnung ist, wobei die Öffnungen an gegenüberliegenden Enden des Körpers (40) angeordnet sind.

## Claims

1. An aircraft turbomachine module, comprising a first tubular casing (12) with axis X, equipped with a first annular flange (16), and a second tubular casing (14) with axis X, equipped with a second annular flange (18), assembled to the first annular flange (16) by a plurality of studs (24, 24a, 24b) with axes C parallel to the axis X, distributed around the axis X, each stud passing through the second flange (18) and comprising an end (28) which projects from an external face (30) of the second flange (18) and which is able to receive a tightening nut (32), each stud (24, 24a, 24b) further comprising an intermediate stretch (34, 34a, 34b) of hexagonal shape,
said turbomachine module comprising at least one locking plate (36) applied to the second annular flange (18), which comprises a first orifice (38, 38a) received on said intermediate stretch (34, 34a) and at least two opposite walls (58, 58a) of which cooperate with said intermediate stretch (34, 34a) of hexagonal shape, said fitted plate (36) comprising a body (40) extending transversely with respect to the axis C, which is immobilised to prevent the rotation of said plate (36) and that of the stud (24, 24a, 24b) about its axis (C),
each plate (36) being fitted on two immediately adjacent studs (24a, 24b) and the body (40) comprising for this purpose, opposite the first orifice (38a), a second orifice (38b) which is received on an intermediate stretch (34b) of an immediately adjacent stud (24b) and at least two opposite walls (58b) of which cooperate with said intermediate stretch (38b) of hexagonal shape of the immediately adjacent stud (24b),
**characterised in that** it comprises an annular sheet-metal (46) attached between said first and second flanges (16, 18) by screws (48) of axes B which are distributed around the axis X parallel to said axis X, and which are each arranged angularly between two consecutive studs (24), said screws (48) each comprising an end (52) projecting from an external face (30) of the second flange, which is received with clearance in a recess formed in said body (40) extending transversely of each fitted locking plate (36).

2. The turbomachine module according to the preceding claim, **characterised in that** the opposite walls (58a, 58b) of the first and second orifices (38a, 38b) are parallel to a direction (T) passing through the axes (C) of the studs (24a, 24b) and **in that** at least one stud (24b) can slide in at least one of the first and second orifices (38a, 38b) in said direction (T).

3. The turbomachine module according to the preceding claim, **characterised in that** at least one of the first and second orifices (38a, 38b) is an open orifice shaped like a U which opens out at one end (60a, 60b) of the body (40) and which comprises two bottom walls (62a, 62b), complementary to two panels of the intermediate stretch (34a, 34b) of hexagonal shape, which connect the two opposite walls (58b).

4. The turbomachine module according to the preceding claim, **characterised in that** the first and second orifices (38a, 38b) are identical and open opposite each other at opposite ends (60a, 60b) of the body (40).

5. The turbomachine module according to claim 2, **characterised in that** one of the first and second orifices (38a, 38b) is hexagonal in shape, complementary to the intermediate hexagonal stretch (34a) of the stud (24a).

6. The turbomachine module according to claim 2, **characterised in that** at least one of the first and second orifices (38b) has the shape of an oblong hole delimited by the two opposite walls (58b) and, at each of its ends, by a junction wall (64b).

7. The turbomachine module according to claims 5 and 6 taken in combination, **characterised in that** one of the first and second orifices (34a) is hexagonal in shape and the other of the first and second orifices (38b) is shaped like an oblong hole, the orifices being arranged at opposite ends of the body.

8. The turbomachine module according to claims 3 and 5 taken in combination, **characterised in that** one of the first and second orifices (34a) is hexagonal in shape and the other of the first and second orifices is an open orifice shaped like a U, the orifices being arranged at opposite ends of the body (40).
